# FASCICULE DE BREVET EUROPEEN

(11) **EP 0 963 532 B1**
(45) Date de publication et mention de la délivrance du brevet: **26.09.2001**
(21) Numéro de dépôt: 98901436.0
(22) Date de dépôt: 12.02.1998
(51) Int. Cl.: F22B 1/28

(54) **GENERATEUR DE VAPEUR**
DAMPFERZEUGER
STEAM GENERATOR

(30) Priorité: 14.02.1997 CH 32497
(43) Date de publication de la demande: 15.12.1999
(73) Titulaire: Ecovap S.A., 2300 La Chaux-de-Fonds (CH)
(72) Inventeur: BOCHUD, Eric, CH-1763 Granges-Paccot (CH)
(74) Mandataire: Micheli & Cie
(86) Numéro de dépôt international: IB9800171
(87) Numéro de publication internationale: WO9836215

(56) Documents cités:
- EP-A- 0 238 955
- DE-A- 3 223 193
- DE-B- 1 117 228
- DE-C- 4 443 798
- US-A- 4 414 037

## Description

La présente invention a pour objet un générateur de vapeur et plus particulièrement un générateur de vapeur pour appareils domestiques tels que fers à repasser ou nettoyeurs-vapeur par exemple.

Habituellement les générateurs de vapeur pour appareils domestiques comportent un récipient hermétiquement fermé, muni d'une arrivée d'eau et d'une sortie de vapeur ainsi que d'une soupape de sécurité, dans lequel est disposé un corps de chauffe. Ces générateurs de vapeur présentent des inconvénients notamment dûs au fait que le corps de chauffe en contact avec l'eau s'entartre et est difficile à détartrer et qu'il faut prévoir des passages étanches au travers de la paroi du récipient pour l'alimentation électrique du corps de chauffe.

On connaît du document DE 44 43 798 C1 un générateur de vapeur comportant un corps creux présentant un flasque entourant son ouverture dans lequel est noyé au moins un corps de chauffe dont les extrémités devant être reliées à une source d'énergie électrique émergent de ce corps, ce corps comportant encore un couvercle fixé de façon étanche sur le flasque, par l'intermédiaire d'un joint.

Il est connu dans l'art antérieur EP 0.238.955 de réaliser des tubes chauffants par des tubes en acier inoxydable sur lesquels est moulée une enveloppe en aluminium dans laquelle sont noyés des corps de chauffe. Lors de variations de température, la dilatation différentielle entre les tubes en acier inoxydable et leur gaine en aluminium peut conduire à des décollements. Une telle solution est inadaptée pour des générateurs de vapeur. De plus, ce dernier document concerne un réchauffeur de media telle qu'une friteuse, travaillant à des conditions de température et pression très différentes d'un générateur de vapeur.

La présente invention a pour objet un générateur de vapeur tendant à obvier aux inconvénients précités.

Le but de la présente invention est la réalisation à bon marché d'un générateur de vapeur fiable, durable, facilement détartrable et de haute qualité notamment quant à sa durée de vie et à ses possibilités de réglage de la puissance délivrée au corps de chauffe. Un autre but de la présente invention est d'éviter que le corps de chauffe ne soit en contact avec l'eau contenue dans le récipient étanche.

Le présent générateur de vapeur se distingue par les caractéristiques énumérées à la revendication 1.

Le dessin annexé illustre schématiquement et à titre d'exemple une forme d'exécution du générateur de vapeur selon l'invention.

La figure 1 est une vue en perspective du générateur de vapeur.

La figure 2 est une vue en bout à plus grande échelle du générateur de vapeur.

La figure 3 est une vue en coupe longitudinale à plus grande échelle du générateur de vapeur.

La figure 4 est une vue en élévation latérale de la cuve du générateur de vapeur.

La figure 5 est une vue de A de la cuve illustrée à la figure 4.

La figure 6 est une vue en perspective de la cuve du générateur de vapeur.

Les figures 7 et 8 illustrent en perspective un ensemble formé de la cuve et de deux corps de chauffe.

Les figures 9 à 12 illustrent l'ensemble des figures 7 et 8 en plan de dessous, en élévation et en bout côté fond respectivement côté ouverture de la cuve.

La figure 13 illustre en perspective le corps en aluminium massif du générateur de vapeur.

La figure 14 est une coupe longitudinale de ce corps en aluminium massif.

La figure 15 est une vue en bout, vue du fond, du corps massif en aluminium.

La figure 16 est une vue en perspective du flasque ou couvercle en aluminium.

La figure 17 est une vue en plan de ce couvercle, et

La figure 18 est une coupe suivant la ligne A-A de la figure 17.

Le générateur de vapeur illustré comporte un corps creux massif en aluminium injecté 1 dans la masse duquel sont noyés un ou deux corps de chauffe 2,3 dont les extrémités devant être connectées à une source d'énergie électrique émergeant hors de la face frontale ouverte du corps 1 dans une partie de celui-ci formant un flasque circulaire 4. Ce flasque 4 du corps 1 comporte encore des moyens de fixation d'un couvercle 5, ici des goujons 6 noyés dans la masse du corps 1.

Dans une variante, les moyens de fixation peuvent être constitués par des perçages taraudés coopérant avec des vis ou par des perçages non taraudés coopérant avec des vis autotaraudeuses.

Ce corps massif 1 en fonte d'aluminium injecté est fretté de par son mode de fabrication sur une cuve 7 en acier inoxydable emboutie. Cette cuve 7 présente une ouverture circulaire ou ovale évasée légèrement en retrait de la face frontale du flasque 4 et des évidements permettant le positionnement des corps de chauffe 2,3 avant injection de la masse d'aluminium.

La réalisation de cet ensemble est particulière, la cuve 7 et les corps de chauffe 2,3 sont positionnés ainsi que les goujons 6, dans leur position relative illustrée aux figures 8 à 11, sur le noyau mobile d'un moule. Ce moule en deux parties est alors fermé sur le noyau et la fonte d'aluminium est injectée dans ledit moule. Ce faisant la fonte d'aluminium entoure entièrement les corps de chauffe 2,3 et assure par son retrait ou refroidissement son frettage sur la cuve 7 en acier inoxydable. On doit bien entendu préchauffer la cuve 7 avant l'injection de la fonte d'aluminium et déterminer les dimensions tant du moule que de cette cuve 7 pour que l'ensemble terminé assure un placage parfait de la cuve 7 contre la masse d'aluminium du corps 1 à la température de fonctionnement du générateur de vapeur, environ 140°C, tout en évitant de trop fortes tension sur la cuve 7 en acier inoxydable. On obtient ainsi un ensemble monolithique permettant une excellente transmission de chaleur et la protection totale des corps de chauffe 2,3. La présence de la cuve 7 en acier inoxydable confère à ce générateur de vapeur une qualité, une longévité et des possibilités de détartrage bien meilleures.

On remarque par ailleurs que les corps de chauffe 2,3 sont totalement noyés dans le corps 1 en fonte d'aluminium et qu'ils ne sont donc jamais en contact avec l'eau. L'étanchéité de la cuve 7 se faisant, comme on le verra plus loin, sur un diamètre inférieur à celui sur lequel sont disposés les extrémités des corps de chauffe 2,3 émergeant du flasque 4, il n'y a pas de passages étanches à prévoir pour ces corps de chauffe ce qui réduit également le prix et augmente la fiabilité du générateur de vapeur.

Le corps 1 en aluminium massif comporte encore des logements, venus d'injection, 8,9 destinés à recevoir des capteurs de température qui sont reliés à la commande du générateur de vapeur.

Ce corps 1 est recouvert d'un manchon isolant (non illustré) pour éviter les déperditions de chaleur et aux usagers de se brûler.

Comme on le voit notamment à la figure 14, la cuve 7 en acier inoxydable est légèrement excentrée par rapport au corps 1 en aluminium injecté. De cette façon, la masse d'aluminium du corps 1 est plus grande autour des corps de chauffe 2,3 ce qui assure une plus grande inertie thermique favorable à la régulation du générateur de vapeur.

Ce générateur de vapeur comporte encore un couvercle 10 en aluminium injecté ou en acier inoxydable venant s'ajuster sur la face libre du flasque 4 du corps 1 et fixé à ce dernier à l'aide de boulons 11 vissés sur les goujons 6 du corps 1. La face intérieure de ce couvercle 10 comporte une gorge circulaire 12 destinée à recevoir un joint O-ring (non illustré). Lorsque ce couvercle 10 est fixé en position sur le corps 1 du générateur de vapeur, le joint O-ring prend appui d'une part dans la gorge 12 du couvercle mais d'autre part sur le flasque 4 en aluminium ou sur le bord évasé de l'ouverture de la cuve 7 en acier inoxydable lorsque celle-ci est présente. On assure ainsi une distance minimale entre l'acier de la cuve 7 et l'aluminium du couvercle 10 permettant d'éviter tout effet de pile tout en assurant l'étanchéité de l'ensemble. Ceci permet également d'éviter tout effet de pile entre la cuve 7 et le corps 1.

A part les cinq perçages uniformément répartis sur son pourtour, donnant passage aux goujons 6, le couvercle 10 comporte encore plusieurs perçages filetés destinés à des raccordements ou à la fixation d'éléments de contrôle ou de sécurité.

Le perçage 13 est destiné à être relié à un conduit de sortie d'eau lors d'un cycle de détartrage de la cuve. Le perçage 14 est destiné à être raccordé à une pompe d'arrivée d'eau froide. Ce perçage est pourvu d'un tube (non illustré), généralement un tube en silicone flexible, s'étendant à l'intérieur de la cuve 7 jusqu'à proximité du fond de celle-ci. Ainsi, lors du cycle de détartrage automatique, le mélange détartrant pénétrant par ce tube balaye obligatoirement toute la surface interne de la cuve 7 avant d'être évacué par le perçage 13. Le perçage 15 est lui destiné à être relié à un conduit d'évacuation de la vapeur produite. Le perçage 16 sert à fixer une soupape de sécurité limitant la pression maximale à l'intérieur du générateur de vapeur. Enfin, le perçage 17 sert à fixer une soupape de décharge permettant la pénétration d'air à l'intérieur du générateur de vapeur lorsque la pression à l'intérieur de celui-ci tombe en dessous d'une valeur pré-établie, généralement de 1 bar. Enfin, le perçage central 18 sert à la fixation d'une sonde détectant le niveau d'eau dans le générateur de vapeur par le biais d'un capteur angulaire introduit dans un flotteur. Un tel capteur mécanique est fiable et résistant à l'entartrage.

La périphérie de ce couvercle 10 comporte bien entendu encore des perçages 19,20 donnant passage aux extrémités des corps de chauffe 2,3 devant être raccordés électriquement.

Un autre avantage du générateur décrit est sa polyvalence. Lorsqu'il est utilisé avec un nettoyeur-vapeur qui nécessite un fort débit de vapeur d'eau les deux corps de chauffe 2,3 sont alimentés pour obtenir une puissance de chauffage maximale. Par contre, si le générateur est utilisé avec un fer à repasser ou un moteur d'aspiration nécessitant un moins grand débit de vapeur, seul l'un des corps de chauffe est alimenté. Dans ce cas en utilisant un dispositif d'alimentation identique à celui utilisé par le nettoyeur-vapeur la puissance restant disponible peut être utilisée pour le chauffage du fer à repasser.

La conception de ce générateur de vapeur permet sa fiabilité, son optimalisation et sa polyvalence. En effet, de part le fait que les corps de chauffe sont noyés dans la masse du corps, ceux-ci ne sont plus soumis à l'entartrage. De plus, l'alimentation électrique de ces corps de chauffe ne nécessite plus de passage étanche. Enfin, la masse du corps en aluminium injecté est plus grande dans la région où sont noyés les corps de chauffe ce qui augmente l'inertie thermique et facilite la régulation des corps de chauffe.

Toutes les sorties étanches sont regroupées sur le couvercle simplifiant ainsi la réalisation du corps et de la cuve.

Enfin, le fait de prévoir deux corps de chauffe indépendants permet d'utiliser le générateur avec un même dispositif d'alimentation pour différentes applications.

Le fait de prévoir une soupape de décharge permet de garantir la stabilité des paramètres réglés, tels que le niveau d'eau du générateur durant son fonctionnement, ce qui à son tour permet une meilleure optimalisation de la commande du générateur de vapeur.

## Revendications

1. Générateur de vapeur comportant un corps creux (1) présentant un flasque (4) entourant son ouverture dans lequel est noyé au moins un corps de chauffe (2) dont les extrémités devant être reliées à une source d'énergie électrique émergent de ce corps; ce corps (1) comporte encore un couvercle (10) fixé de façon étanche sur ledit flasque (4), couvercle (10) sur lequel sont regroupées toutes les liaisons nécessaires à l'entrée et à la sortie d'eau ainsi qu'à l'extraction de vapeur, **caractérisé par** le fait qu'il comporte une cuve (7) en acier inoxydable disposée à l'intérieur du corps (1) et par le fait que ledit corps (1) est en aluminium injecté et est fretté de fabrication sur cette cuve (7),

2. Générateur selon la revendication 1, **caractérisé par** le fait qu'il comporte deux corps de chauffe (2,3) indépendants, tous deux noyés dans la masse du corps (1).

3. Générateur selon l'une des revendications précédentes, **caractérisé par** le fait que l'épaisseur de la paroi du corps (1) est plus forte dans la région où les corps de chauffe (2,3) sont noyés que dans le reste du corps.

4. Générateur selon l'une des revendications précédentes, **caractérisé par** le fait que le couvercle (10) comporte encore des raccords pour une sonde de température, et une soupape de sécurité.

5. Générateur selon l'une des revendications précédentes, **caractérisé par** le fait que le couvercle (10) comporte encore un raccord pour une soupape de décharge permettant l'entrée d'air dans le générateur lorsque la pression intérieure de celui-ci tombe en dessous d'une valeur pré-établie.

6. Générateur selon l'une des revendications précédentes, **caractérisé par** le fait qu'un joint est logé dans une gorge circulaire du couvercle (10), ce joint étant en position de service (12) écrasé entre le couvercle (10) d'une part et d'autre part le flasque (4) du corps (1) ou le rebord de la cuve (7).

7. Générateur selon l'une des revendications précédentes, **caractérisé par** le fait que la cuve (7) est emboutie et comporte des évidements pour le passage des corps de chauffe et ne présente aucune connexion rapportée.

8. Générateur selon l'une des revendications précédentes, **caractérisé par** le fait que le passage du couvercle (10) destiné à l'entrée d'eau froide dans la cuve est muni d'un tuyau s'étendant jusqu'à proximité du fond de la cuve.

9. Générateur selon l'une des revendications précédentes, **caractérisé par** le fait que le couvercle comporte encore un perçage (13) d'évacuation du liquide de détartrage situé en dessous du passage d'introduction d'eau dans la cuve (7) et communique avec le point bas de cette cuve (7),

10. Générateur selon l'une des revendications précédentes, **caractérisé par** le fait qu'il comporte un capteur de niveau constitué par un capteur angulaire logé dans un flotteur.

## Patentansprüche

1. Dampferzeuger, welcher einen Hohlkörper (1) aufweist, der eine Flansch (4) besitzt, welche seine Offnung umgibt, in die zumindest ein Heizkörper (2) versenkt ist, dessen Enden, die mit einer Energiequelle verbunden werden sollen, aus diesem Körper herausragen; dieser Körper (1) weist außerdem einen Deckel (10) auf, der auf benannter Flansch (4) wasserdicht befestigt ist und auf dem alle für die Wasserzufuhr und -abfuhr sowie die Extraktion des Dampfes notwendigen Verbindungen gruppiert sind, **dadurch gekennzeichnet, daß** er einen rostfreien Stahlbehälter (7) aufweist, der sich im Inneren des Körpers (1) befindet, und daß der benannte Körper (1) aus eingespritztem Aluminium ist und während der Fertigung auf diesen Behälter (7) beschlagen wird.

2. Erzeuger gemäß Anspruch 1, **dadurch gekennzeichnet, daß** er zwei unabhängige Heizkörper (2,3) aufweist, alle beide in der Masse des Körpers (1) versenkt.

3. Erzeuger gemäß einem der vorhergehenden Ansprüche, **dadurch gekennzeichnet, daß** die Wandstärke des Körpers (1) in der Region, wo die Heizkörper (2,3) versenkt sind, größer ist als im Rest des Körpers.

4. Erzeuger gemäß einem der vorhergehenden Ansprüche, **dadurch gekennzeichnet, daß** der Deckel (10) zudem Anschlüsse für eine Temperatursonde und ein Sicherheitsventil aufweist.

5. Erzeuger gemäß einem der vorhergehenden Ansprüche, **dadurch gekennzeichnet, daß** der Deckel (10) zudem einen Anschluß für ein Entlastungsventil aufweist, welches den Eintritt von Luft in den Erzeuger gestattet, sobald der Druck im Inneren desselben unter einen vorherbestimmten Wert fällt.

6. Erzeuger gemäß einem der vorhergehenden Ansprüche, **dadurch gekennzeichnet, daß** eine Dichtung in einer kreisförmigen Auskehlung des Deckels (10) untergebracht ist, wobei diese Dichtung eingedrückt zwischen dem Deckel (10) einerseits und der Flansch (4) des Körpers (1) oder der Einfassung des Behälters (7) andererseits in Betriebsstellung (12) ist.

7. Erzeuger gemäß einem der vorhergehenden Ansprüche, **dadurch gekennzeichnet, daß** der Behälter (7) gekümpelt ist und Aussparungen für den Durchgang der Heizkörper aufweist und keine zusammengesetzte Verbindung besitzt.

8. Erzeuger gemäß einem der vorhergehenden Ansprüche, **dadurch gekennzeichnet, daß** der Durchgang des Deckels (10), der für die Kaltwasserzufuhr in den Behälter vorgesehen ist, mit einer Röhre ausgerüstet ist, welche sich bis in die Nähe des Bodens des Behälters erstreckt.

9. Erzeuger gemäß einem der vorhergehenden Ansprüche, **dadurch gekennzeichnet, daß** der Deckel zudem einen Entleerungskanal (13) für die Flüssigkeit zur Kesselsteinbeseitigung aufweist, welcher sich unter dem Durchgang für die Wasserzufuhr in den Behälter (7) befindet und mit dem Talpunkt dieses Behälters (7) kommuniziert.

10. Erzeuger gemäß einem der vorhergehenden Ansprüche, **dadurch gekennzeichnet, daß** er einen Wasserstandsanzeiger aufweist, der aus einem winkelförmigen Anzeiger, untergebracht in einem Schwimmer, besteht.

## Claims

1. Steam generator comprising a hollow body (1) presenting a flange (4) surrounding its aperture in which is embedded at least one heating element (2) the ends of which to be connected to an electric power source are projecting from said body; this body (1) further comprises a lid (10) fixed on said flange (4) in a watertight manner, all the connections required for water inflow and outflow as well as for steam extraction being arranged on the lid (10), **characterised by** the fact that it comprises a stainless steel tank (7) placed at the interior of the body (1) and by the fact that said body (1) is made of injected aluminium and hoped on that tank (7) during fabrication.

2. Generator according to claim 1, **characterised by** the fact that it comprises two independent heating elements (2,3), both of them being embedded in the mass of the body (1).

3. Generator according to one of the preceding claims, **characterised by** the fact that the thickness of the wall of the body (1) is bigger in the region where the heating elements (2,3) are embedded than in the rest of the body.

4. Generator according to one of the preceding claims, **characterised by** the fact that the lid (10) further comprises connections for a temperature probe and a security valve.

5. Generator according to one of the preceding claims, **characterised by** the fact that the lid (10) further comprises a connection for a relieving valve permitting the entrance of air into the generator as soon as the pressure in the interior of the latter falls below a pre-established value.

6. Generator according to one of the preceding claims, **characterised by** the fact that a joint is embedded in a circular recess of the lid (10), this joint being in service position (12) crumpled between the lid (10) on the one side and the flange (4) of the body (1) or the edge of the tank (7) on the other side.

7. Generator according to one of the preceding claims, **characterised by** the fact that the tank (7) is beaten and comprises openings for the passage of the heating elements and doesn't present any built-up connection.

8. Generator according to one of the preceding claims, **characterised by** the fact that the passage of the lid (10) intended to serve for the entrance of cold water into the tank is provided with a tube reaching onto near the bottom of the tank.

9. Generator according to one of the preceding claims, **characterised by** the fact that the lid further comprises an evacuation channel (13) for the liquid for scale removing which is placed below the passage of water inflow into the tank (7) and communicates with the lowest point of the tank (7).

10. Generator according to one of the preceding claims, **characterised by** the fact that it comprises a water gauge made up of an angular gauge embedded in a floating body.
